# EUROPÄISCHE PATENTSCHRIFT

(11) **EP 0 557 725 B1**
(45) Veröffentlichungstag und Bekanntmachung des Hinweises auf die Patenterteilung: **25.09.1996**
(21) Anmeldenummer: 93101042.5
(22) Anmeldetag: 23.01.1993
(51) Int. Cl.: B65H 18/04

(54) **Vorrichtung zum Aufwickeln von biegsamem flächigem Material**
Apparatus for winding flat flexible material
Appareil d'enroulage de matériau flexible et plat

(30) Priorität: 28.02.1992 CH 633/92
(43) Veröffentlichungstag der Anmeldung: 01.09.1993
(73) Patentinhaber: Von Roll Holding AG, CH-4563 Gerlafingen (CH)
(72) Erfinder: Hulmann, Louis, CH-2873 Saulcy (CH); Jost, Albert, CH-2764 Courrendlin (CH); Baumgartner, Peter, CH-4242 Laufen (CH)
(74) Vertreter: Wagner, Wolfgang, Dr. Phil., Dipl.-Phys.

(56) Entgegenhaltungen:
- PATENT ABSTRACTS OF JAPAN vol. 12, no. 315 (M-735)(3162) 26. August 1988

## Beschreibung

Die Erfindung betrifft eine Vorrichtung zum Aufwickeln von biegsamem flächigem Material gemäss dem Oberbegriff des Anspruchs 1.

Derartige Vorrichtungen werden beispielsweise zum Aufwickeln von Verpackungsmaterial zur Volumenverkleinerung vor der Entsorgung desselben verwendet, insbesondere von Verpackungen von Papierrollen, wie sie in der Druckindustrie anfallen.

Eine diesem Zweck dienende Vorrichtung ist etwa der Broschüre "Fördertechnik für Papierrollen in der Druckindustrie", Ausgabe 1990 der Von Roll AG, S. 8zu entnehmen. Der Wickelkern ist als einseitig drehbar gelagerter, antreibbarer Zylinder ausgebildet. Das Verpackungsmaterial wird in einen durchgehenden axialen Schlitz eingelegt und der Wickelkern in Drehung versetzt, sodass das Material auf ihn aufgewickelt wird. Anschliessend wird er manuell in axialer Richtung abgezogen und entsorgt. Unter Umständen kann sich der Materialwickel sehr fest um den Wickelkern legen, sodass das Abziehen Mühe bereitet.

Eine bekannte gattungsgemässe Vorrichtung, die dem Aufwickeln eines Etiketten tragenden Trägerbandes dient, ist aus der EP-A-0 305 738 ersichtlich. Der Wickelkern umfasst eine auf einen festen Innenkern aufgesteckte Hülse, die mehrere zu seiner Achse parallele Finger aufweist. Die Hülse kann zum der Verankerung des Kerns abgewandten Ende des Innenkerns hin verschoben werden, so dass die in der Grundstellung auf demselben aufliegenden Finger frei über den Innenkern hinausragen und aufgrund ihrer Elastizität radial nach innen nachgeben, sodass ein auf ihnen aufliegender Wickel verhältnismässig leicht in axialer Richtung abgezogen werden kann. Nach Abziehen des Wickels wird die Hülse wieder in ihre Grundstellung zurückgeschoben.

Eine derartige Vorrichtung ist nicht für alle Einsatzbereiche geeignet. So drückt ein grosser, fest angezogener Wickel die Hülse fest an den Innenkern, was ein Verschieben derselben sehr erschweren, wenn nicht verunmöglichen dürfte. Durch das Verschieben der Hülse vor dem Abziehen des Wickels verlängert sich ausserdem der Wickelkern etwa auf das Doppelte, so dass, vor allem wo Wickel verhältnismässig grosser Länge bearbeitet werden müssen, ein hoher Platzbedarf entsteht. Und schliesslich muss die Hülse erst in die Grundstellung zurückgeschoben werden, bevor die Vorrichtung wieder einsatzbereit ist.

Hier soll durch die Erfindung Abhilfe geschaffen werden. Durch die Erfindung, wie sie in den Ansprüchen gekennzeichnet ist, wird eine Aufwickelvorrichtung geschaffen, bei der das Abziehen des Materialwickels unabhängig von der Festigkeit desselben immer problemlos möglich ist. Die Vorrichtung ist ausserdem platzsparend, da der Wickelkern sich beim Abziehen des Wickels in seinen Abmessungen nicht verändert und kann, da sie nach dem Abziehen des Wickels sofort wieder einsatzbereit ist, sehr hoch ausgelastet werden. Ausserdem bietet sie beste Voraussetzungen für eine vollständige Automatisierung des Anlegens und Abziehens von Wickeln, was aus Gründen der Beschleunigung des Ablaufs, der Arbeitsersparnis und auch der Kalkulierbarkeit des Zeitaufwands insbesondere im Hinblick auf das gewöhnlich weitgehend automatisierte Umfeld erwünscht ist.

Im folgenden wird die Erfindung anhand von Zeichnungen, welche ein Ausführungsbeispiel darstellen, näher erläutert. Es zeigen
- Fig. 1: in schematischer Darstellung eine Aufwickelvorrichtung mit Zuführung,
- Fig. 2: eine teilweise geschnittene Seitenansicht einer erfindungsgemässen Vorrichtung,
- Fig. 3: eine Draufsicht auf eine erfindungsgemässe Vorrichtung und
- Fig. 4: eine Frontansicht der erfindungsgemässen Vorrichtung gemäss IV-IV in Fig. 3.

In Fig. 1 ist die prinzipielle Funktionsweise gattungsgemässer Aufwickelvorrichtungen schematisch dargestellt. Ueber eine Zuführung 1, welche etwa aus Paaren von angetriebenen Rollen 2a,b und einer Führungsrolle 3 besteht, wird aufzuwickelndes Material 4 einem Wickelkern 5 zugeführt und durch einen durchgehenden axialen Schlitz 6 in demselben gestossen. Dabei wird, ausgehend vom Signal eines Sensors 7, die Bewegung der Förderrollen 2a,b so gesteuert, dass die Vorderkante der Materialbahn etwa das Ende des Schlitzes 6 erreicht und dann der Wickelkern 5 in Rotation versetzt und das Material 4 auf denselben gewickelt.

Im einzelnen umfasst die erfindungsgemässe Vorrichtung eine Verankerung 8, welche mit einem Doppel-T-Träger 9 verschraubt ist und den um eine Wickelachse 10 drehbar gelagerten Wickelkern 5. Dieser besteht aus einem Basisteil 11, welcher im wesentlichen eine Gabel bildet mit Fortsätzen 12a,b,c,d sowie an diese anschliessenden U-Profilen 13a,b. Die U-Profile 13a,b sind voneinander abgewandt, d. h. nach aussen offen und beabstandet, sodass sie und die Paare von Fortsätzen 12a,b und 12c,d, an welche jeweils ein U-Profil 13a bzw. 13b anschliesst, zwischen sich den durchgehenden, sich wesentlich in Richtung der Wickelachse 10 erstreckenden Schlitz 6 bilden.

Der der Verankerung 8 am nächsten liegende Abschnitt des Basisteils 11 ist zylindrisch ausgebildet. Ueber ihn läuft ein Treibriemen 14. An den Basisteil 11 schliesst eine Wickelwelle 15 an, welche in der Verankerung 8 mittels zweier Kugellager 16a,b drehbar gelagert ist.

Am Doppel-T-Träger 9 ist ein induktiver Sensor 17 zur Detektion einer am Basisteil 11 des Wickelkerns 5 verankerten Lasche 18 verankert.

Am Wickelkern sind mehrere Förderrollen 19 befestigt. Insbesondere tragen die U-Profile 13a,b jeweils mehrere ihre Seitenstege 20 verbindende Achsen 21, an deren jeder zwei nebeneinander angeordnete Förderrollen 19 sitzen, welche besagte Seitenstege 20 jeweils mit einem Teil ihrer Umfangsfläche überragen. Die in den U-Profilen 13a,b montierten Paare von Förderrollen 19 bilden jeweils zwei in einer Linie liegende Gruppen, von denen die im U-Profil 13a angebrachten durch Förderriemen 22a,b verbunden sind, welche jeweils über alle Förderrollen 19 einer Gruppe laufen. In Fig. 2, 3 ist der Wickelkern unterbrochen dargestellt, sodass jeweils pro Gruppe nur zwei Förderrollen 19 dargestellt sind, es können jedoch, je nach Länge des Wickelkerns 5 und den Eigenschaften des Materials 4 auch wesentlich mehr sein. Aussen an den Seitenstegen 20 sind weitere, kleinere Förderrollen 19 angebracht, deren Achsen gegenüber denen der in den U-Profilen 13a,b montierten Förderrollen 19 geneigt sind.

Die Förderrollen 19 und die Förderriemen 22a,b stellen zyklisch, d. h. längs geschlossener Bahnen bewegliche Fördermittel dar, die stationär gelagert bzw. geführt sind. Sie bilden Oberflächenteile des Wickelkerns 5, die in Richtung der Wickelachse von seiner Verankerung 8 weg bewegbar sind, während von der Oberfläche des Wickelkerns 5 abgewandte Teile der Fördermittel zurücklaufen.

Während die Förderrollen 19 sonst einfach drehbar gelagert sind, sind die der Verankerung 8 zunächst liegenden Förderrollen der beiden mittels Förderriemen 22a,b verbundenen Gruppen antreibbar. Und zwar ist durch die Wickelwelle 15 koaxial eine Förderwelle 23 durchgeführt, welche über ein Kegelgetriebe 24 eine Welle 25 antreibt, auf der ein Zahnrad 26 sitzt, das über ein Zahnrad 27 auf einer Zwischenwelle 28 ein drittes, auf der Achse 21 des besagten Paares von Förderrollen 19 befestigtes Zahnrad 29 treibt.

Im folgenden wird nun die Funktion der beschriebenen Vorrichtung erläutert.

Wie bereits im Zusammenhang mit Fig. 1 geschildert, wird die Vorderkante einer aus biegsamem flächigem Material 4 bestehenden Materialbahn durch eine Zuführeinrichtung in den Schlitz 6 des Wickelkerns 5 eingeführt. Dabei überwacht der induktive Sensor 17 durch Detektion der Lasche 18, dass sich der Wickelkern 5 in einer Lage befindet, in welcher der Schlitz 6 in der Zuführrichtung liegt. Sobald die Materialbahn in den Schlitz 6 eingeführt ist, wird der Wickelkern 5 über den Treibriemen 14 in Drehung versetzt, sodass sie auf denselben zu einem in Fig. 3 angedeuteten Materialwickel aufgewickelt wird. Die Förderwelle 23 ist während des Wickelvorgangs von der ihr zugeordneten Antriebseinheit (nicht dargestellt) abgekuppelt.

Durch den Sensor 7 wird das Ende der Materialbahn 4 festgestellt, worauf der Wickelvorgang beendet und der Wickelkern 5 blockiert wird. Der Materialwickel liegt dann mehr oder minder fest an der Aussenfläche des Wickelkerns 5 an. Bei hoher Steifigkeit des Materials 4 ist seine Innenfläche annähernd zylindrisch, wie in Fig. 4 angedeutet, bei geringerer Steifigkeit nähert sie sich einem Prisma an, dessen Grundfläche annähernd der konvexen Hülle des Querschnitts des Wickelkerns 5, oder, genauer gesagt, seiner Projektion in Richtung der Wickelachse 10 entspricht.

In jedem Fall wird die Auflagefläche, d. h. jener Teil der Aussenfläche des Wickelkerns 5, den der Materialwickel berührt, zu einem guten Teil durch Förderrollen 19 und insbesondere Förderriemen 22a,b gebildet. Wenn der Materialwickel auch auf unbeweglichen Teilen des Wickelkerns 5 aufliegt, so stört das gewöhnlich nicht, entscheidend ist, dass der Reibschluss mit den angetriebenen Förderriemen 22a,b überwiegt. Es hängt natürlich von den Eigenschaften des Materials, insbesondere der schon erwähnten Steifigkeit und der Elastizität ab, wieviele Förderrollen und -riemen nötig sind und wie sie verteilt sein müssen. Bei einem verhältnismässig steifen und unelastischen Material wie Papier genügt die gezeigte Anordnung.

Zum Ausfördern des Materialwickels wird nun die Förderwelle 23 an eine Antriebseinheit angekuppelt und in Drehung versetzt. Ueber das Kegelgetriebe 24 und die Zahnräder 26, 27, 29 wird die Achse 21, auf der die der Verankerung 4 nächstliegenden Förderrollen 19 sitzen, in Rotation versetzt, sodass die Förderriemen 22a,b sich in die in Fig. 3 durch einen Pfeil angedeutete Richtung bewegen. Durch den Reibschluss mit den Förderriemen 22a,b, auf denen er aufliegt, wird nun der Materialwickel in Richtung der Wickelachse 10 ausgefördert, wobei die nicht angetriebenen Förderrollen 19 frei mitlaufen.

Der Materialwickel kann dann von einer Fördereinrichtung aufgenommen werden, in der er etwa zur weiteren Volumenverkleinerung zwischen Rollen zusammengedrückt wird und die ihn zu einem Sammelbehälter transportiert.

## Patentansprüche

1. Vorrichtung zum Aufwickeln von biegsamem flächigem Material (4) auf einen um eine Wickelachse (10) drehbar einseitig in einer Verankerung (8) gelagerten Wickelkern (5) zu einem Materialwickel, mit einer Auflagefläche für den Materialwickel am Wickelkern (5), welche mindestens zum Teil aus in Richtung der Wickelachse (10) von der Verankerung (8) weg bewegbaren Oberflächenteilen gebildet wird, **dadurch gekennzeichnet, dass** die Oberflächenteile innerhalb der Auflagefläche bewegbar sind indem sie zyklisch beweglichen Fördermitteln angehören, welche am Wickelkern (5) stationär gelagert oder geführt sind.

2. Vorrichtung nach Anspruch 1, **dadurch gekennzeichnet, dass** sie mehrere Förderrollen (19) aufweist, welche um zur Wickelachse (10) senkrechte Achsen (21) drehbar sind.

3. Vorrichtung nach Anspruch 1 oder 2, **dadurch gekennzeichnet, dass** die Fördermittel mindestens zum Teil in Förderrollen (19) bestehen, die jeweils mit einem Teil ihrer Umfangsfläche einen Teil der Auflagefläche des Materialwickels bilden.

4. Vorrichtung nach Anspruch 2 oder 3, **dadurch gekennzeichnet, dass** die Fördermittel mindestens zum Teil in geschlossenen Förderriemen (22a, 22b) bestehen, welche jeweils über eine Gruppe von in Richtung der Wickelachse (10) aufeinanderfolgenden Förderrollen (19) geführt sind.

5. Vorrichtung nach einem der Ansprüche 2 bis 4, **dadurch gekennzeichnet, dass** mindestens eine Förderrolle (19) antreibbar ist.

6. Vorrichtung nach den Ansprüchen 4 und 5**, dadurch gekennzeichnet, dass** mindestens eine antreibbare Förderrolle (19) zu einer durch einen geschlossenen Riemen (22a; 22b) verbundenen Gruppe gehört.

7. Vorrichtung nach einem der Ansprüche 1 bis 6, **dadurch gekennzeichnet, dass** der Wickelkern (5) einen durchgehenden sich parallel zur Wickelachse (10) erstreckenden Schlitz (6) zur Erfassung des aufzuwickelnden Materials (4) aufweist.

8. Vorrichtung nach einem der Ansprüchen 2 bis 6, **dadurch gekennzeichnet, dass** der Wickelkern (5) zwei beabstandete, zwischen sich einen Schlitz (6) freilassende Paare parallel zur Wickelachse (10) gerichteter Stege umfasst und zwischen den Stegen eines Paars jeweils parallele, in Längsrichung der Stege beabstandete Achsen (21) angebracht sind, auf denen jeweils mindestens eine Förderrolle (19) derart montiert ist, dass sie an der Aussenseite des Wickelkerns (5) mit einem Teil ihrer Umfangsfläche über die Stege ragt.

9. Vorrichtung nach Anspruch 8, **dadurch gekennzeichnet, dass** der Wickelkern (5) zwei voneinander abgewandte beabstandete U-Profile (13a, 13b) umfasst, wobei die Seitenstege (20) eines U-Profils (13a; 13b) jeweils mindestens einen Teil eines der Paare parallel zur Wickelachse (10) gerichteter Stege bilden.

10. Vorrichtung nach Anspruch 8 oder 9, **dadurch gekennzeichnet, dass** an den Stegen nach der Aussenseite des Wickelkerns (5) weitere Förderrollen (19) befestigt sind, deren Achsen gegenüber den Achsen (21) der zwischen den Stegen angebrachten Förderrollen (19) geneigt sind.

## Claims

1. Apparatus for winding flexible flat material (4) onto a winding core (5), mounted in an anchorage (8) on one side so as to be rotatable about a winding axis (10), to form a material coil, having a supporting surface for the material coil on the winding core (5), which supporting surface is formed at least partially from surface parts which can be moved away from the anchorage (8) in the direction of the winding axis (10), characterized in that the surface parts can be moved within the supporting surface in that they belong to cyclically movable conveying means which are mounted or guided on the winding core (5) in a stationary manner.

2. Apparatus according to Claim 1, characterized in that it has a plurality of conveying rollers (19) which can be rotated about axles (21) perpendicular to the winding axis (10).

3. Apparatus according to Claim 1 or 2, characterized in that the conveying means consist at least partially of conveying rollers (19) which, in each case with a part of their circumferential surface, form a part of the supporting surface of the material coil.

4. Apparatus according to Claim 2 or 3, characterized in that the conveying means consist at least partially of closed conveying belts (22a, 22b) which are each guided over a group of conveying rollers (19) which are successive in the direction of the winding axis (10).

5. Apparatus according to one of Claims 2 to 4, characterized in that at least one conveying roller (19) can be driven.

6. Apparatus according to Claims 4 and 5, characterized in that at least one driveable conveying roller (19) belongs to a group connected by a closed belt (22a; 22b).

7. Apparatus according to one of Claims 1 to 6, characterized in that the winding core (5) has a continuous slot (6) extending parallel to the winding axis (10) for receiving the material (4) to be wound.

8. Apparatus according to one of Claims 2 to 6, characterized in that the winding core (5) comprises two spaced-apart pairs, leaving a slot (6) between them, of webs directed parallel to the winding axis (10), and parallel axles (21) spaced apart in the longitudinal direction of the webs are mounted in each case between the webs of one pair, on which axles in each case at least one conveying roller (19) is mounted in such a way that on the outer side of the winding core (5) it projects with a part of its circumferential surface beyond the webs.

9. Apparatus according to Claim 8, characterized in that the winding core (5) comprises two U-profiles (13a, 13b) spaced apart remote from one another, the lateral webs (20) of one U-profile (13a; 13b) in each case forming at least part of one of the pairs of webs directed parallel to the winding axis (10).

10. Apparatus according to Claim 8 or 9, characterized in that further conveying rollers (19) are attached to the webs towards the outer side of the winding core (5), the axles of which further conveying rollers are inclined relative to the axles (21) of the conveying rollers (19) mounted between the webs.

## Revendications

1. Dispositif pour l'enroulement d'une matière mince souple (4) en une bobine de matière, sur un mandrin d'enroulement (5) supporté d'un côté dans un ancrage (8) et tournant autour d'un axe d'enroulement (10), avec une surface d'appui pour la bobine de matière sur le mandrin d'enroulement (5), qui est formée au moins en partie par des parties de surface pouvant s'éloigner de l'ancrage (8) dans la direction de l'axe d'enroulement (10), caractérisé en ce que les parties de surface peuvent être déplacées à l'intérieur de la surface d'appui, du fait qu'elles appartiennent à des moyens de transport mobiles de façon cyclique, qui sont supportés ou guidés de façon stationnaire sur le mandrin d'enroulement (5).

2. Dispositif selon la revendication 1, caractérisé en ce qu'il présente plusieurs rouleaux de transport (19), qui peuvent tourner autour d'axes (21) perpendiculaires à l'axe d'enroulement (10).

3. Dispositif selon la revendication 1 ou 2, caractérisé en ce que les moyens de transport sont composés au moins en partie de rouleaux de transport (19), qui forment chacun une partie de la surface d'appui de la bobine de matière avec une partie de leur surface périphérique.

4. Dispositif selon la revendication 2 ou 3, caractérisé en ce que les moyens de transport sont composés au moins en partie de courroies de transport fermées (22a, 22b), qui sont chacune guidées sur un groupe de rouleaux de transport (19) se succédant dans la direction de l'axe d'enroulement (10).

5. Dispositif selon l'une quelconque des revendications 2 à 4, caractérisé en ce qu'au moins un rouleau de transport (19) est motorisé.

6. Dispositif selon les revendications 4 et 5, caractérisé en ce qu'au moins un rouleau de transport (19) motorisé appartient à un groupe relié par une courroie fermée (22a; 22b).

7. Dispositif selon l'une quelconque des revendications 1 à 6, caractérisé en ce que le mandrin d'enroulement (5) présente une fente traversante (6) qui s'étend parallèlement à l'axe d'enroulement (10), pour la saisie de la matière à enrouler (4).

8. Dispositif selon l'une quelconque des revendications 2 à 6, caractérisé en ce que le mandrin d'enroulement (5) comprend deux paires écartées d'ailes orientées parallèlement à l'axe d'enroulement (10) et laissant libre entre elles une fente (6), et en ce qu'entre les ailes d'une paire sont placés des axes (21) parallèles écartés dans la direction longitudinale des ailes, sur chacun desquels est monté au moins un rouleau de transport (19), de telle façon qu'il dépasse les ailes avec une partie de sa surface latérale, sur le côté extérieur du mandrin d'enroulement (5).

9. Dispositif selon la revendication 8, caractérisé en ce que le mandrin d'enroulement (5) comprend deux profilés en U (13a, 13b) placés à distance et en opposition l'un par rapport à l'autre, les ailes latérales (20) d'un profilé en U (13a; 13b) formant respectivement au moins une partie d'une des paires d'ailes dirigées parallèlement à l'axe d'enroulement (10).

10. Dispositif selon la revendication 8 ou 9, caractérisé en ce qu'aux ailes, vers le côté extérieur du mandrin d'enroulement (5), sont fixés d'autres rouleaux de transport (19), dont les axes sont inclinés par rapport aux axes (21) des rouleaux de transport (19) placés entre les ailes.
